# EUROPÄISCHE PATENTSCHRIFT

(11) **EP 3 474 718 B1**
(45) Veröffentlichungstag und Bekanntmachung des Hinweises auf die Patenterteilung: **27.07.2022**
(21) Anmeldenummer: 17731116.4
(22) Anmeldetag: 13.06.2017
(51) Int. Cl.: A47L 13/22, A47L 11/08, A47L 11/18, A47L 11/19

(54) **FEUCHTREINIGUNGSGERÄT MIT EINER UM EINE WALZENACHSE ROTIERBAREN REINIGUNGSWALZE**
WET CLEANING APPARATUS WITH CLEANING ROLLER TOTATABLE AROUND AN AXLE
APPAREIL DE NETTOYAGE PAR VOIE HUMIDE AVEC UND CYLINDRE DE NETTOYAGE ROTATIF AUTOUR D'UN AXE DE CYLINDRE

(30) Priorität: 28.06.2016 DE 102016111810
(43) Veröffentlichungstag der Anmeldung: 01.05.2019
(73) Patentinhaber: Vorwerk & Co. Interholding GmbH, 42275 Wuppertal (DE)
(72) Erfinder: HAHN, Pia, 58332 Schwelm (DE); BLUM, Michael, 42289 Wuppertal (DE); JENTSCH, Jochen, 13505 Berlin (DE); SCHWEPPE, Sabine, 40789 Monheim (DE)
(74) Vertreter: Müller, Enno
(86) Internationale Anmeldenummer: PCT/EP2017/064357
(87) Internationale Veröffentlichungsnummer: WO 2018/001715

(56) Entgegenhaltungen:
- US-A- 1 536 687
- US-A- 5 657 504
- US-A1- 2007 011 838

## Beschreibung

### Gebiet der Technik

Die Erfindung betrifft ein Feuchtreinigungsgerät, insbesondere ein Feuchtwischgerät, mit einer um eine Walzenachse rotierbaren Reinigungswalze, welche einen Reinigungsbelag mit freie Enden aufweisenden Fasern aufweist.

Des Weiteren betrifft die Erfindung ein Verfahren zum Betrieb eines Feuchtreinigungsgerätes, insbesondere eines Feuchtwischgerätes, wobei Flüssigkeit und/oder Schmutz während eines Regenerationsbetriebs von einer um eine Walzenachse rotierenden Reinigungswalze des Feuchtreinigungsgerätes entfernt werden.

### Stand der Technik

Feuchtreinigungsgeräte bzw. Verfahren zum Betrieb eines Feuchtreinigungsgerätes sind im Stand der Technik bekannt.

Die DE 102 29 611 B3 offenbart beispielsweise ein Feuchtreinigungsgerät mit einem um eine Drehachse drehend antreibbaren Wischkörper, bei welchem eine Reinigungsflüssigkeit aus einem Vorratstank entnommen und mittels in Richtung der Drehachse des Wischkörpers angeordneter Sprühdüsen auf die Oberfläche des Wischkörpers gesprüht wird. Der so befeuchtete Wischkörper wird während eines Wischbetriebs über eine zu reinigende Fläche geführt, wobei der Wischkörper Schmutz von der zu reinigenden Fläche aufnimmt.

Während des Wischbetriebs wird der Wischkörper so zunehmend mit Schmutz belegt, dass eine Regeneration des Wischkörpers erforderlich wird. Hierzu wird der Wischkörper von der zu reinigenden Fläche abgehoben, mit einem Gehäuse umgeben und mit unverbrauchter Reinigungsflüssigkeit besprüht. Der Wischkörper rotiert, so dass Reinigungsflüssigkeit und/oder Schmutz aus dem Wischkörper ausgetrieben werden und auf die Innenseite des Gehäuses treffen und in einen Aufnahmetank überführt werden.

Nachteilig dabei ist, dass während des Regenerationsbetriebs eine große Menge Reinigungsflüssigkeit zur Befeuchtung bzw. Spülung des Wischkörpers erforderlich ist, um auf dem Wischkörper angelagerten Schmutz durch die bei der Rotation des Wischkörpers entstehenden Zentrifugalkräfte abschleudern zu können.

Des Weiteren ist aus der US 1536 687 A ein Feuchtreinigungsgerät mit einer um eine Walzenachse rotierbaren Reinigungswalze bekannt, welche einen Reinigungsbelag mit freie Enden aufweisenden Fasern aufweist, sowie ein Verfahren zum Betrieb eines Feuchtreinigungsgerätes, wobei Flüssigkeit und/oder Schmutz während eines Regenerationsbetriebs von einer um eine Walzenachse rotierenden Reinigungswalze des Feuchtreinigungsgerätes entfernt werden.

Die Dokumente US 5 657 504 A und US 2007/011838 A1 zeigen weitere Feuchtreinigungsgeräte mit einer rotierbaren Reinigungswalze.

### Zusammenfassung der Erfindung

Ausgehend von dem vorgenannten Stand der Technik ist es Aufgabe der Erfindung, ein Feuchtreinigungsgerät zu schaffen, bei welchem eine Regeneration der Reinigungswalze mit bestmöglichem Ergebnis und insbesondere mit einem möglichst geringen Einsatz von Flüssigkeit sowie kurzer Regenerationszeit möglich ist.

Zur Lösung der vorgenannten Aufgabe wird zunächst ein Feuchtreinigungsgerät vorgeschlagen, welches ein Abbremselement zum Unterstützen des Entfernens von Flüssigkeit und/oder Schmutz von der Reinigungswalze aufweist, welches Abbremselement bezogen auf die Walzenachse der Reinigungswalze eine Aufprallkante aufweist, die während eines Regenerationsbetriebs soweit in radialer Überdeckung zu den Fasern des Reinigungsbelags angeordnet ist, dass die freien Enden der mechanisch unbelasteten Fasern in radiale Richtung nach außen über die Aufprallkante hinweg ragen.

### (Weiter auf Seite 3, oben, der ursprünglich eingereichten Unterlagen.)

Erfindungsgemäß erfolgt die Regeneration des Reinigungsbelages der Reinigungswalze nun nicht mehr ausschließlich durch Abschleudern von Flüssigkeit und/oder Schmutz von den bei der Rotation der Reinigungswalze radial abstehenden Fasern des Reinigungsbelages. Vielmehr ist der Reinigungswalze, insbesondere den Fasern des Reinigungsbelages, nun ein Abbremselement zugeordnet, welches ausgebildet ist, die Fasern des um die Walzenachse rotierenden Walzenbelages abzubremsen, so dass diese abrupt von dem Abbremselement gebremst werden und über die Aufprallkante des Abbremselementes hinweg abknicken. Durch die Massenträgheit der abrupt abgebremsten Fasern entsteht ein Peitscheneffekt, bei welchem zwischen den Fasern des Reinigungsbelages anhaftende Flüssigkeit und anhaftender Schmutz herausgerissen werden. Die über die Aufprallkante des Abbremselementes umgeknickten freien Enden der Fasern können dabei aufgrund des neuen Rotationszentrums an dem Abbremselement Beschleunigungen erreichen, welche mehr als sieben Mal so groß sind wie die alleine aufgrund der Rotation um die Walzenachse erreichte Beschleunigung.

Das Abbremselement weist dabei bezogen auf eine ausgehend von der Walzenachse radiale Richtung vorteilhaft eine Ausdehnung derart auf, dass einerseits ein Abstand zwischen dem Abbremselement und den Wurzeln der Fasern besteht, sowie zum Anderen ein Abstand zwischen den freien Enden der sich in radiale Richtung erstreckenden Fasern und dem Abbremselement. Dadurch wird erreicht, dass die freien Enden der Fasern einen Bewegungsspielraum haben, um zum Einen bei dem Aufprall auf die Aufprallkante des Abbremselementes über die Aufprallkante umzuknicken und zum Anderen bei fortschreitender Rotation der Reinigungswalze in dem Umknicken entgegengesetzter Richtung von der Aufprallkante abgezogen zu werden und zwischen der Reinigungswalze und dem Abbremselement hindurchgeführt zu werden.

Es wird vorgeschlagen, dass das Abbremselement relativ zu der Reinigungswalze verlagerbar an dem Feuchtreinigungsgerät gehaltert ist. Das Abbremselement wird üblicherweise nur während des Regenerationsbetriebs der Reinigungswalze benötigt. Daher empfiehlt es sich, dass Abbremselement vor dem Durchführen eines Wischbetriebs aus dem Reinigungsbelag der Reinigungswalze zu entfernen, das heißt von der Reinigungswalze weg zu verlagern. Zu diesem Zweck ist das Abbremselement vorteilhaft verlagerbar an dem Feuchtreinigungsgerät angeordnet, so dass dieses beispielsweise zu der Reinigungswalze hin geschwenkt und von der Reinigungswalze weg geschwenkt werden kann. Hierzu kann entsprechend ein Schwenkarm vorgesehen sein. Alternativ ist es selbstverständlich auch möglich, das Abbremselement auf andere Art und Weise relativ zu der Reinigungswalze zu verlagern, beispielsweise durch eine lineare Verschiebung des Abbremselementes oder dergleichen.

Es wird vorgeschlagen, dass das Abbremselement während des Regenerationsbetriebs unbeweglich an dem Feuchtreinigungsgerät angeordnet ist. Somit steht das Abbremselement relativ zu dem Feuchtreinigungsgerät ortsfest, während die Fasern des Reinigungsbelages durch die Rotation der Reinigungswalze gegen das Abbremselement bewegt werden. Alternativ kann es jedoch auch vorgesehen sein, dass das Abbremselement während des Regenerationsbetriebs in eine Richtung bewegt wird, welche der Rotationsrichtung entgegengesetzt ist. Dadurch kann die Geschwindigkeit, mit welcher die Fasern des Reinigungsbelages auf das Abbremselement prallen, zusätzlich erhöht werden.

Es empfiehlt sich insbesondere, dass das Abbremselement im Wesentlichen stabförmig ausgebildet ist, insbesondere ein Draht ist. Im Sinne von stabförmig ist die Gestalt eines Gegenstandes gemeint, welcher relativ zu seiner Breite bzw. seinem Durchmesser eine sehr große Länge aufweist. Der Querschnitt der Stabform kann dabei rund, eckig, quadratisch, oval, polygonal oder dergleichen sein. Ein für die Erfindung sehr vorteilhaftes Abbremselement ist beispielsweise ein Draht, welcher eine relativ zu seinem Durchmesser sehr große Länge aufweist. Durch die Stabförmigkeit kann erreicht werden, dass die Fasern des Reinigungsbelags einerseits mit ihren freien Enden um die Aufprallkante des Abbremselementes umgeknickt werden können, und zum Anderen bei weitergeführter Rotation der Reinigungswalze von der Aufprallkante weggezogen und zwischen Abbremselement und Reinigungswalze hindurchgeführt werden können. Dabei empfiehlt es sich insbesondere, dass das Abbremselement zumindest im Bereich der Aufprallkante eine konvex gekrümmte Oberfläche aufweist, so dass die Fasern möglichst schonend um das Abbremselement bzw. die Aufprallkante geführt werden können und somit nicht zuletzt auch die Lebensdauer des Reinigungsbelags erhöht wird.

Es wird vorgeschlagen, dass das Abbremselement bezogen auf eine relativ zu der Walzenachse radiale Richtung eine Höhe von 0,3 mm bis 5 mm, bevorzugt eine Höhe von 0,5 mm bis 2 mm, aufweist und/oder parallel zu der Walzenachse entlang der gesamten Länge des Reinigungsbelages angeordnet ist. Die Höhe des Abbremselementes gibt zusammen mit der Länge parallel zu der Walzenachse die Kontaktfläche vor, in welcher die Fasern auf das Abbremselement prallen, das heißt diejenige Fläche, welche den rotierenden Fasern entgegensteht. Die Höhe des Abbremselementes ist erfindungsgemäß geringer als die Länge der mechanisch unbelasteten Fasern, so dass die freien Enden der Fasern über das Abbremselement hervorstehen, d. h. über die Aufprallkante hinweg ragen, und abknicken können. Bezogen auf ein als Draht ausgebildetes Abbremselement ist die Höhe des Abbremselementes gleich dem Durchmesser des Drahtes, unabhängig von dem Abstand zwischen dem Abbremselement, das heißt dem Draht, und den Wurzeln der Fasern in dem Reinigungsbelag.

Insbesondere empfiehlt es sich, dass die Höhe des Abbremselementes ungefähr einer viertel bis zu einer halben Länge der Fasern entspricht. Sofern die Fasern beispielsweise eine freie Länge von 5 mm aufweisen, sollte die Höhe des Abbremselementes somit vorzugsweise ungefähr zwischen 1 mm und 2,5 mm betragen. Im Falle eines als Draht ausgebildeten Abbremselementes wäre dies dann der Durchmesser. Der Abstand zwischen dem Abbremselement und den Wurzeln der Fasern sollte mindestens dem Durchmesser der Fasern entsprechen, so dass die Fasern unter dem Abbremselement hindurchgezogen werden können. In Bezug auf die Länge des Abbremselementes parallel zu der Längserstreckung der Walzenachse empfiehlt es sich, dass das Abbremselement über die gesamte Länge des Reinigungsbelags der Reinigungswalze ausgebildet ist, so dass eine Regeneration der gesamten Umfangsfläche des Reinigungsbelags möglich ist. Gegebenenfalls kann es sich anbieten, dass der Abstand des Abbremselementes zu dem Reinigungsbelag entlang der Längserstreckung der Reinigungswalze variiert wird, um beispielsweise einen größeren oder kleineren Abstand zu schaffen, welcher für eine stärkere oder schwächere Regenerationswirkung in einzelnen Längenabschnitten des Reinigungsbelages sorgt. Beispielsweise kann hier eine zu erwartende Schmutz- und/oder Feuchtigkeitsverteilung entlang der Längserstreckung des Reinigungsbelages berücksichtigt werden.

Des Weiteren wird vorgeschlagen, dass die Aufprallkante des Abbremselementes bezogen auf die in radiale Richtung weisenden, mechanisch unbelasteten Fasern ungefähr im Bereich einer viertel bis einer halben Faserlänge der Fasern angeordnet ist. Gemäß dieser vorteilhaften Ausgestaltung können die Fasern in halber Höhe über die Aufprallkante umgeknickt werden, so dass zumindest deren halbe Länge um den neuen Rotationsmittelpunkt beschleunigt wird und anhaftende Flüssigkeit und/oder Schmutz optimal abschleudert. Bezogen auf beispielsweise 5 mm lange Fasern befindet sich die Aufprallkante, insbesondere die nach radial außen weisende Seite der Aufprallkante, auf einer Länge von 1,25 mm bis 2,5 mm gerechnet ab dem Ort der Wurzeln der Fasern, die bspw. in einer Grundmatrix des Reinigungsbelages verankert sind.

Vorteilhaft ist der Reinigungsbelag ein Textilbelag, insbesondere ein solcher, bei welchem sich die Fasern durch Fliehkrafteinwirkung radial nach außen aufstellen können. Insbesondere bietet sich ein Mikrofaser-Textilbelag an, dessen Feinheit der einzelnen Fasern für eine besondere Flexibilität der Fasern sorgt, so dass das Umknicken der Fasern über der Aufprallkante besonders einfach möglich ist.

Zudem wird vorgeschlagen, dass die Reinigungswalze einen Walzendurchmesser von 40 mm bis 50 mm, insbesondere von ungefähr 45 mm, aufweist. Eine Reinigungswalze mit einem solchen Walzendurchmesser kann beispielsweise nicht nur ausschließlich in handgeführten Feuchtreinigungsgeräten eingesetzt werden, sondern vorteilhaft auch in Reinigungsrobotern, welche möglichst klein bzw. leicht ausgebildet sein sollen und eine Reinigung mit möglichst geringem Wasservolumen durchführen sollen.

Grundsätzlich sind im Sinne der Erfindung als Feuchtreinigungsgeräte alle solchen Geräte zu verstehen, welche ausschließlich oder unter anderem eine Feuchtreinigung durchführen können. Hierzu zählen zum einen die handgeführten und selbsttätig verfahrbaren Feuchtreinigungsgeräte, insbesondere auch Feuchtreinigungsroboter. Daneben sind jedoch auch kombinierte Trocken- und Feucht-Reinigungsgeräte Feuchtreinigungsgeräte im Sinne der Erfindung. Darüber hinaus sind neben üblichen Bodenreinigungsgeräten für einen Fußboden auch Feuchtreinigungsgeräte zur Reinigung von Überbodenflächen gemeint, zudem beispielsweise auch Feuchtreinigungsgeräte zur Reinigung von Fensterflächen.

Neben dem erfindungsgemäßen Feuchtreinigungsgerät wird ebenso ein Verfahren zum Betrieb eines Feuchtreinigungsgerätes, insbesondere eines Feuchtwischgerätes, vorgeschlagen, bei welchem Flüssigkeit und/oder Schmutz während eines Regenerationsbetriebs von einer um eine Walzenachse rotierenden Reinigungswalze des Feuchtreinigungsgerätes entfernt werden, wobei ein Abbremselement für den Regenerationsbetrieb soweit in radialer Überdeckung zu Fasern eines Reinigungsbelags der Reinigungswalze angeordnet wird, dass eine Aufprallkante des Abbremselementes soweit zwischen die Fasern ragt, dass die freien Enden der Fasern bei der Rotation der Reinigungswalze über die Aufprallkante umgeknickt werden.

Wie bereits in Bezug auf das erfindungsgemäße Feuchtreinigungsgerät beschrieben, wird das Abbremselement so zwischen die Fasern des Reinigungsbelags verlagert, dass ein freier Endbereich der Fasern über die Aufprallkante des Abbremselementes umknicken kann. Durch den Aufprall auf das Abbremselement werden die Fasern abrupt abgebremst und verlieren durch den folgenden Peitscheneffekt an den freien Faserenden anhaftende Verschmutzungen. Insgesamt ist damit gegenüber dem Stand der Technik eine bessere Reinigungswirkung bei gleicher Flüssigkeitsmenge oder eine geringere Menge Flüssigkeit bei gleich gutem Reinigungsergebnis für den Regenerationsprozess erforderlich, was insbesondere in Bezug auf selbsttätig fahrbare Feuchtreinigungsgeräte vorteilhaft ist, die keinen großen Wassertank mit sich führen sollen. Des Weiteren ist es ebenfalls möglich, die Drehzahl der Reinigungswalze bei gleicher Reinigungswirkung zu reduzieren.

Insbesondere wird vorgeschlagen, dass die Reinigungswalze während des Regenerationsbetriebs mit einer Drehzahl von 1500 Umdrehungen pro Minute bis 6000 Umdrehungen pro Minute, insbesondere mit einer Drehzahl von 4000 Umdrehungen pro Minute bis 5000 Umdrehungen pro Minute, rotiert wird. Im Stand der Technik sind bei einer Reinigungswalze mit einem Walzendurchmesser von beispielsweise 45 mm Drehzahlen von bis zu 10000 Umdrehungen pro Minute notwendig, um ein optimales Reinigungsergebnis zu erzielen. Durch das erfindungsgemäße Verfahren und die Ausbildung des erfindungsgemäßen Feuchtreinigungsgerätes ist es nunmehr möglich, die Drehzahl erheblich zu reduzieren, nämlich auf Drehzahlen bis höchstens 6000 Umdrehungen pro Minute.

### Kurze Beschreibung der Zeichnungen

Im Folgenden wird die Erfindung anhand von Ausführungsbeispielen näher erläutert. Es zeigen:
- Fig. 1: ein erfindungsgemäßes Feuchtreinigungsgerät,
- Fig. 2: einen Querschnitt durch eine skizzierte Reinigungswalze des Feuchtreinigungsgerätes,
- Fig. 3: einen vergrößerten Teilbereich eines Reinigungsbelages der Reinigungswalze,
- Fig. 4: einen Querschnitt der Reinigungswalze während einer gegen-über Fig. 2 und Fig. 3 fortgeführten Rotation der Reinigungswalze,
- Fig. 5: eine Ortskurve eines freien Endbereiches einer Faser des Reinigungsbelages.

### Beschreibung der Ausführungsformen

Figur 1 zeigt ein Feuchtreinigungsgerät 1, welches hier als handgeführtes Feuchtreinigungsgerät 1 mit einem Basisgerät 9 und einem Vorsatzgerät 10 ausgebildet ist. Das Vorsatzgerät 10 ist abnehmbar an dem Basisgerät 9 gehalten. Das Basisgerät 9 weist zudem einen Stiel 11 auf, welcher hier beispielsweise teleskopierbar ausgebildet ist, so dass ein Nutzer des Feuchtreinigungsgerätes 1 die Länge des Stiels 11 an seine Körpergröße anpassen kann. An dem Stiel 11 ist des Weiteren ein Handgriff 12 angeordnet, an welchem der Nutzer das Feuchtreinigungsgerät 1 während eines üblichen Wischbetriebs führen, das heißt über eine zu reinigende Fläche schieben, kann. Während des Wischbetriebs führt der Nutzer das Feuchtreinigungsgerät 1 üblicherweise in entgegengesetzten Bewegungsrichtungen b über die zu reinigende Fläche. Dabei schiebt er das Feuchtreinigungsgerät 1 abwechselnd von sich weg bzw. zieht dieses zu sich hin.

Das Vorsatzgerät 10 weist ein Gehäuse auf, in dem eine Reinigungswalze 3 um eine Walzenachse 2 rotierbar gehalten ist. An dem Gehäuse ist ein Einfüllstutzen 13 angeordnet, durch welchen Flüssigkeit in einen Flüssigkeitstank (nicht dargestellt) eingefüllt werden kann. Die in dem Flüssigkeitstank gespeicherte Flüssigkeit dient zur Befeuchtung der Reinigungswalze 3.

Die rotierbar gelagerte Reinigungswalze 3 rotiert während des Wischbetriebs um die Walzenachse 2, so dass die Umfangsfläche der Reinigungswalze 3 fortlaufend auf einer zu reinigenden Fläche abrollt. Die Reinigungswalze 3 ist üblicherweise mit einem Reinigungsbelag 4 (in Figur 1 nicht dargestellt) umwickelt, gegebenenfalls unter Zwischenlage eines zusätzlich Flüssigkeit speichernden Schwammkörpers. Der Reinigungsbelag 4 ist hier beispielsweise ein textiles Reinigungstuch, zwischen dessen Fasern 6 Flüssigkeit und/oder Schmutz aufgenommen werden kann.

Während des Wischbetriebs lagert sich fortwährend Schmutz an der Reinigungswalze 3, das heißt dem Reinigungsbelag 4, an. Daher kann nach einer gewissen Betriebsdauer eine Regeneration der Reinigungswalze 3 erforderlich sein, wobei während eines Regenerationsbetriebs Schmutz und mit Schmutz beaufschlagte Flüssigkeit von der Reinigungswalze 3 entfernt werden.

Figur 2 zeigt skizzenartig einen Querschnitt der Reinigungswalze 3 mit einem Reinigungsbelag 4. Der Reinigungsbelag 4 ist mit einer Vielzahl von Fasern 6 ausgebildet, von welchen hier jedoch - zur besseren Anschaulichkeit - nur einzelne Fasern 6 skizziert sind. Die freien Enden 8 der Fasern 6 bilden eine umlaufende Mantelfläche des Reinigungsbelags 4. Die in Figur 3 skizziert dargestellten Fasern 6 sind zu dem gezeigten Zeitpunkt allesamt mechanisch unbelastet, das heißt bezogen auf die Walzenachse 2 in radiale Richtung gerade und weisen gestreckt nach außen. In diesem mechanisch unbelasteten Zustand weisen die Fasern 6 jeweils eine Länge L von hier beispielsweise 8 mm auf. Die Reinigungswalze weist einen Durchmesser von ungefähr 33 mm auf. Die angegebenen Maße sich jedoch nur beispielhaft. Selbstverständlich sind auch andere Längen, Durchmesser und Größenverhältnisse möglich.

Zwischen die Fasern 6 des Reinigungsbelages 4 greift ein Abbremselement 5, welches ein parallel zu der Walzenachse 2 ausgerichteter Draht ist. In der Querschnittsdarstellung ist dieses Abbremselement 5 als Punkt dargestellt. Das Abbremselement 5 ist ungefähr auf der halben Höhe der Faserlänge L der Fasern 6 angeordnet. Die Höhe z des Abbremselementes 5 selbst ist hier gleich dem Durchmesser des Drahtes und beträgt ungefähr 1 mm. Die den Fasern 6 bei der Rotation entgegenstehende Aufprallkante 7 ist durch die Oberflächenkrümmung des Drahtes konvex geformt. Figur 2 zeigt beispielhaft eine Faser 6 aus der Vielzahl von Fasern 6, welche in der Darstellung bezogen auf die Rotationsrichtung r der Reinigungswalze 3 (Rotation im Uhrzeigersinn) links neben dem Abbremselement 5 angeordnet ist. In diesem Zustand ist die Faser 6 noch mechanisch unbelastet und gestreckt, da diese noch nicht in Kontakt mit dem Abbremselement 5 steht.

Figur 3 zeigt ausgehend von der Figur 2 einen späteren Zeitpunkt während der Rotation der Reinigungswalze 3, bei welchem die Faser 6 gegen die Aufprallkante 7 des Abbremselementes 5 geprallt ist und ihr freies Ende 8 über die Aufprallkante 7 weggeknickt ist, nämlich in Rotationsrichtung r der Reinigungswalze 3. Durch den Aufprall der Faser 6 auf die Aufprallkante 7 wird das freie Ende 8 der Faser 6 peitschenartig um das Abbremselement 5 geknickt, wodurch an der Faser 6 anhaftende Flüssigkeit und/oder anhaftender Schmutz abgeschleudert wird. Die durch den Peitscheneffekt entstehende Beschleunigung ist hier beispielsweise sieben Mal so groß wie die Beschleunigung der Faser 6, welche ohne Abbremselement 5 allein aufgrund der bei der Rotation der Reinigungswalze 3 an der Faser 6 angreifenden Zentrifugalkraft auftritt. Wie der vergrößerten Ansicht in Figur 3 des Weiteren zu entnehmen ist, wird die Faser 6 bei der weiter geführten Rotation der Reinigungswalze 3 mit dem Uhrzeigersinn zwischen dem Abbremselement 5 und der Oberfläche der Reinigungswalze 3, an welcher der Reinigungsbelag 4 ansetzt, nämlich im Bereich der Wurzeln der Fasern 6, hindurchgezogen, wobei die Faser 6 mit ihrem freien Ende 8 von dem Abbremselement 5 abgezogen wird und je nach ihrer Eigensteifigkeit mehr oder weniger gestreckt unter dem Abbremselement 5 hindurch geführt wird.

Figur 4 zeigt einen gegenüber Figur 3 späteren Zeitpunkt bei weiter fortgeführter Rotation der Reinigungswalze 3. Hier ist die Faser 6 nahezu gestreckt, wobei sich der äußerste Endbereich des freien Endes 8 der Faser 6 ungefähr am Ort des Abbremselementes 5 befindet. Sobald das freie Ende 8 das Abbremselement 5 passiert hat, stellt sich die Faser 6 aufgrund ihrer Eigensteifigkeit wieder auf. Dabei kann gegebenenfalls noch an der Faser 6 anhaftende Restflüssigkeit oder Restschmutz durch das Aufstellen der Faser 6 abgeschleudert werden.

Figur 5 zeigt schließlich eine Ortskurve des Faserendes, das heißt des äußersten Endbereiches des freien Endes 8 der Faser 6. Der Koordinatenursprung (0,0\0,0) bezeichnet hier den Ort der Wurzel der Faser 6, dies ist der Ort, an welchem die Faser 6 innerhalb des Reinigungsbelags 4 auf der Reinigungswalze 3 steht. Die Gitterabstände des dargestellten Diagramms (0,0 bis 3,0) auf der x-Achse sowie der y-Achse sind hier willkürlich gewählt. Diese sind hier beispielsweise für eine Faser 6 mit einer Faserlänge L von 3,0 mm gewählt. Zu dem gezeigten Zeitpunkt to ist die Faser 6 noch nicht in Kontakt mit dem Abbremselement 5. Somit befindet sich die Faser 6 in einem vollständig gestreckten Zustand und das freie Ende 8 (das heißt der äußerste Endbereich der Faser 6) befindet sich an einem Ort mit der relativen Koordinate x\y = 0\3. Zu einem späteren Zeitpunkt (nach to) trifft die Faser 6 wie in Figur 3 dargestellt auf das Abbremselement 5 und wird über die Aufprallkante 7 hinweg geknickt. Dadurch schwingt das freie Ende 8 der Faser 6 peitschenartig über die Aufprallkante 7 nach rechts, wobei sich jedoch gleichzeitig der Abstand zwischen dem freien Ende 8 und der Wurzel der Faser 6 (Koordinatenursprung 0,0) reduziert. Dies ist in Figur 5 durch den gekrümmten Verlauf der Ortskurve beschrieben. Zu einem Zeitpunkt tₓ tritt ein Vorzeichenwechsel in Bezug auf die x-Koordinate des aktuellen Ortes des freien Endes 8 der Faser 6 ein, was einem Zeitpunkt der Rotation der Reinigungswalze 3 entspricht, bei welchem die Verzögerung der Faser 6 durch das Abbremselement 5 abgeschlossen ist. In diesem Moment wird das freie Ende 8 der Faser 6 gegen die Rotationsrichtung r der Reinigungswalze 3 um das Abbremselement 5 herum gezogen, da die Faser 6 wie in Figur 4 dargestellt, zwischen dem Abbremselement 5 und der Reinigungswalze 3 hindurch geführt wird.

### Liste der Bezugszeichen

- 1: Feuchtreinigungsgerät
- 2: Walzenachse
- 3: Reinigungswalze
- 4: Reinigungsbelag
- 5: Abbremselement
- 6: Faser
- 7: Aufprallkante
- 8: Freies Ende
- 9: Basisgerät
- 10: Vorsatzgerät
- 11: Stiel
- 12: Handgriff
- 13: Einfüllstutzen

- B: Bewegungsrichtung
- d: Walzendurchmesser
- L: Faserlänge
- r: Rotationsrichtung
- to: Zeitpunkt
- tx: Zeitpunkt
- x: Ortskoordinate
- y: Ortskoordinate
- z: Höhe

## Patentansprüche

1. Feuchtreinigungsgerät (1), insbesondere Feuchtwischgerät, mit einer um eine Walzenachse (2) rotierbaren Reinigungswalze (3), welche einen Reinigungsbelag (4) mit freie Enden aufweisenden Fasern (6) aufweist, **dadurch gekennzeichnet, dass** das Feuchtreinigungsgerät (1) ein Abbremselement (5) zum Unterstützen des Entfernens von Flüssigkeit und/oder Schmutz von der Reinigungswalze (3) aufweist, welches bezogen auf die Walzenachse (2) eine Aufprallkante (7) aufweist und während eines Regenerationsbetriebs soweit in radialer Überdeckung zu den Fasern (6) des Reinigungsbelags (4) angeordnet ist, dass die freien Enden (8) der mechanisch unbelasteten Fasern (6) in radiale Richtung nach außen über die Aufprallkante (7) hinweg ragen.

2. Feuchtreinigungsgerät (1) nach Anspruch 1, **dadurch gekennzeichnet, dass** das Abbremselement (5) relativ zu der Reinigungswalze (3) verlagerbar an dem Feuchtreinigungsgerät (1) gehaltert ist.

3. Feuchtreinigungsgerät (1) nach Anspruch 1 oder 2, **dadurch gekennzeichnet, dass** das Abbremselement (5) während des Regenerationsbetriebs unbeweglich an dem Feuchtreinigungsgerät (1) angeordnet ist.

4. Feuchtreinigungsgerät (1) nach einem der vorhergehenden Ansprüche, **dadurch gekennzeichnet, dass** das Abbremselement (5) im Wesentlichen stabförmig ausgebildet ist, insbesondere ein Draht ist.

5. Feuchtreinigungsgerät (1) nach einem der vorhergehenden Ansprüche, **dadurch gekennzeichnet, dass** das Abbremselement (5) bezogen auf eine relativ zu der Walzenachse (2) radiale Richtung eine Höhe (z) von 0,3 mm bis 5 mm, bevorzugt eine Höhe (z) von 0,5 mm bis 2 mm, aufweist und/oder parallel zu der Walzenachse (2) entlang der gesamten Länge des Reinigungsbelages (4) angeordnet ist.

6. Feuchtreinigungsgerät (1) nach einem der vorhergehenden Ansprüche, **dadurch gekennzeichnet, dass** die Aufprallkante (7) des Abbremselementes (5) bezogen auf die in radiale Richtung weisenden, mechanisch unbelasteten Fasern (6) ungefähr im Bereich einer viertel bis einer halben Faserlänge (L) der Fasern (6) angeordnet ist.

7. Feuchtreinigungsgerät (1) nach einem der vorhergehenden Ansprüche, **dadurch gekennzeichnet, dass** der Reinigungsbelag (4) ein Textilbelag ist, insbesondere ein Mikrofasertextilbelag.

8. Feuchtreinigungsgerät (1) nach einem der vorhergehenden Ansprüche, **dadurch gekennzeichnet, dass** die Reinigungswalze (3) einen Walzendurchmesser (d) von 40 mm bis 50 mm, insbesondere von ungefähr 45 mm, aufweist.

9. Verfahren zum Betrieb eines Feuchtreinigungsgerätes (1), insbesondere eines Feuchtwischgerätes, wobei Flüssigkeit und/oder Schmutz während eines Regenerationsbetriebs von einer um eine Walzenachse (2) rotierenden Reinigungswalze (3) des Feuchtreinigungsgerätes (1) entfernt werden, **dadurch gekennzeichnet, dass** ein Abbremselement (5) für den Regenerationsbetrieb soweit in radialer Überdeckung zu Fasern (6) eines Reinigungsbelags (4) der Reinigungswalze (3) angeordnet wird, dass eine Aufprallkante (7) des Abbremselementes (5) soweit zwischen die Fasern (6) ragt, dass die freien Enden (8) der Fasern (6) bei der Rotation der Reinigungswalze (3) über die Aufprallkante (7) umgeknickt werden.

10. Verfahren nach Anspruch 9, **dadurch gekennzeichnet, dass** die Reinigungswalze (3) während des Regenerationsbetriebs mit einer Drehzahl von 1500 U/min bis 6000 U/min, insbesondere mit einer Drehzahl von 4000 U/min bis 5000 U/min, rotiert wird.

## Claims

1. A wet-cleaning device (1), in particular a wet wiping device, having a cleaning roller (3) that can rotate around a roller axis (2), and has a cleaning lining (4) with fibers (6) having free ends, **characterized in that** the wet-cleaning device (1) has a decelerating element (5) to support the removal of liquid and/or dirt from the cleaning roller (3), which has an impact edge (7) relative to the roller axis (2), and during a regeneration operation is arranged so as to radially cover the fibers (6) of the cleaning lining (4) to such an extent that the free ends (8) of the mechanically unloaded fibers (6) outwardly protrude over the impact edge (7) in a radial direction.

2. The wet-cleaning device (1) according to claim 1, **characterized in that** the decelerating element (5) is mounted on the wet-cleaning device (1) so as to be displaceable relative to the cleaning roller (3).

3. The wet-cleaning device (1) according to claim 1 or 2, **characterized in that** the decelerating element (5) is immovably arranged on the wet-cleaning device (1) during the regeneration operation.

4. The wet-cleaning device (1) according to one of the preceding claims, **characterized in that** the decelerating element (5) is essentially rod-shaped in design, in particular is a wire.

5. The wet-cleaning device (1) according to one of the preceding claims, **characterized in that** the decelerating element (5) has a height (z) of 0.3 to 5 mm, preferably a height (z) of 0.5 mm to 2 mm, in relation to a radial direction relative to the roller axis (2), and/or is arranged parallel to the roller axis (2) along the entire length of the cleaning lining (4).

6. The wet-cleaning device (1) according to one of the preceding claims, **characterized in that** the impact edge (7) of the decelerating element (5) be arranged roughly in the area of one fourth to one half the fiber length (L) of the fibers (6) relative to the mechanically unloaded fibers (6) facing in the radial direction.

7. The wet-cleaning device (1) according to one of the preceding claims, **characterized in that** the cleaning lining (4) is a textile lining, in particular a microfiber textile lining.

8. The wet-cleaning device (1) according to one of the preceding claims, **characterized in that** the cleaning roller (3) has a roller diameter of 40 mm to 50 mm, in particular of roughly 45 mm.

9. A method for operating a wet-cleaning device (1), in particular a wet-wiping device, wherein liquid and/or dirt are removed from a cleaning roller (3) of the wet-cleaning device (1) rotating around a roller axis (2) during a regeneration operation, **characterized in that** a decelerating element (5) for the regeneration operation is arranged so as to radially cover fibers (6) of a cleaning lining (4) of the cleaning roller (3) to a point where an impact edge (7) of the decelerating element (5) protrudes so far between the fibers (6) that the free ends (8) of the fibers (6) are folded over the impact edge (7) during the rotation of the cleaning roller (3).

10. The method according to claim 9, **characterized in that** the cleaning roller (3) is rotated during the regeneration operation at a speed of 1500 RPM to 6000 RPM, in particular at a speed of 4000 RPM to 5000 RPM.

## Revendications

1. Appareil de nettoyage humide (1), en particulier appareil d'essuyage humide, avec un rouleau de nettoyage (3) qui peut tourner autour d'un axe de rouleau (2) et qui présente un revêtement de nettoyage (4) avec des fibres (6) présentant des extrémités libres, **caractérisé en ce que** l'appareil de nettoyage humide (1) présente un élément de freinage (5) pour favoriser l'élimination de liquide et/ou de saleté du rouleau de nettoyage (3), qui présente une arête d'impact (7) par rapport à l'axe du rouleau (2) et qui, pendant un fonctionnement en régénération, est agencé en recouvrement radial par rapport aux fibres (6) du revêtement de nettoyage (4) dans une mesure telle que les extrémités libres (8) des fibres (6) non sollicitées mécaniquement dépassent de l'arête d'impact (7) dans la direction radiale vers l'extérieur.

2. Appareil de nettoyage humide (1) selon la revendication 1, **caractérisé en ce que** l'élément de freinage (5) est maintenu en étant adjoint à l'appareil de nettoyage humide (1) de manière à pouvoir être déplacé par rapport au rouleau de nettoyage (3).

3. Appareil de nettoyage humide (1) selon la revendication 1 ou 2, **caractérisé en ce que** l'élément de freinage (5) est adjoint de manière immobile à l'appareil de nettoyage humide (1) pendant le fonctionnement en régénération.

4. Appareil de nettoyage humide (1) selon l'une des revendications précédentes, **caractérisé en ce que** l'élément de freinage (5) est sensiblement en forme de tige, notamment est un fil métallique.

5. Appareil de nettoyage humide (1) selon l'une des revendications précédentes, **caractérisé en ce que** l'élément de freinage (5) présente, par rapport à une direction radiale par rapport à l'axe du rouleau (2), une hauteur (z) de 0,3 mm à 5 mm, de préférence une hauteur (z) de 0,5 mm à 2 mm, et/ou est agencé parallèlement à l'axe de rouleau (2) sur toute la longueur du revêtement de nettoyage (4).

6. Appareil de nettoyage humide (1) selon l'une des revendications précédentes, **caractérisé en ce que** l'arête d'impact (7) de l'élément de freinage (5) est agencé, par rapport aux fibres (6) non sollicitées mécaniquement et orientées dans la direction radiale, approximativement dans la zone d'un quart à une demi-longueur de fibre (L) des fibres (6).

7. Appareil de nettoyage humide (1) selon l'une des revendications précédentes, **caractérisé en ce que** le revêtement de nettoyage (4) est un revêtement textile, en particulier un revêtement textile en microfibres.

8. Appareil de nettoyage humide (1) selon l'une des revendications précédentes, **caractérisé en ce que** le rouleau de nettoyage (3) présente un diamètre de rouleau (d) compris entre 40 mm et 50 mm, en particulier d'environ 45 mm.

9. Procédé d'utilisation d'un appareil de nettoyage humide (1), en particulier d'un appareil d'essuyage humide, dans lequel du liquide et/ou de la saleté sont éliminés pendant un fonctionnement en régénération d'un rouleau de nettoyage (3) de l'appareil de nettoyage humide (1) tournant autour d'un axe de rouleau (2), **caractérisé en ce qu'**un élément de freinage (5) pour le fonctionnement en régénération est agencé en recouvrement radial par rapport à des fibres (6) d'un revêtement de nettoyage (4) du rouleau de nettoyage (3) dans une mesure telle qu'un bord d'impact (7) de l'élément de freinage (5) s'étend entre les fibres (6) dans une mesure telle que les extrémités libres (8) des fibres (6) sont repliées sur le bord d'impact (7) lors de la rotation du rouleau de nettoyage (3).

10. Procédé selon la revendication 9, **caractérisé en ce que** le rouleau de nettoyage (3) est mis en rotation pendant le fonctionnement en régénération à une vitesse de rotation de 1500 tr/min à 6000 tr/min, en particulier à une vitesse de rotation de 4000 tr/min à 5000 tr/min.
